# EUROPÄISCHE PATENTSCHRIFT

(11) **EP 0 289 014 B1**
(45) Veröffentlichungstag und Bekanntmachung des Hinweises auf die Patenterteilung: **26.01.1994**
(21) Anmeldenummer: 88106807.6
(22) Anmeldetag: 28.04.1988
(51) Int. Cl.: H01R 13/523

(54) **Druckwasserdichte Steckkontaktverbindung**
Water-tight plug contact connection
Connexion à fiches étanche à l'eau sous pression

(30) Priorität: 30.04.1987 DE 3714553
(43) Veröffentlichungstag der Anmeldung: 02.11.1988
(73) Patentinhaber: ATLAS ELEKTRONIK GMBH, D-28305 Bremen (DE); OTTO DUNKEL GMBH FABRIK FÜR ELEKTROTECHNISCHE GERÄTE, 84453 Mühldorf (DE)
(72) Erfinder: Bauer, Wilhelm, Dipl.-Ing., D-2800 Osterholz-Scharmbeck (DE); Trense, Horst, Dipl.-Ing., D-2806 Oyten (DE); Molitor, Paul-Rainer, Dipl.-Ing., D-8260 Mühldorf/Inn (DE); Neumann, Bernhard, D-8264 Waldkraiburg (DE)

(56) Entgegenhaltungen:
- EP-A- 0 048 601
- US-A- 4 192 569

## Beschreibung

Die Erfindung bezieht sich auf druckwasserdichte Steckkontaktverbindung mit einem mit elektrischen Zuleitungen versehene Steckerstifte bzw. Steckbuchsen enthaltenden zweiteiligen Steckkontaktgehäuse, von denen mindestens ein Gehäuseteil im wesentlichen aus gummielastischem Werkstoff besteht, mit einem eine äußere, im wesentlichen zylindrischen Mantelfläche aufweisenden ersten Gehäuseteil und einem zweiten Gehäuseteil, das eine vorstehende Muffe mit einer über die Mantelfläche des ersten Gehäuseteils schiebbaren inneren Umschließungsfläche aufweist, sowie mit zwischen diesen beiden Flächen im Längsabstand zwischen sich vorgesehenen Ringdichtungen mit in Ringnuten eingreifenden Ringwulsten.

Bei einer bekannten druckwasserdichten Steckkontaktverbindung dieser Art (DE-PS 18 04 945) sind in den gummielastischen Werkstoff des einen Gehäuseteils zwei Steckerstifte nebeneinander in achsparalleler Lage zueinander und in das Material des anderen Gehäuseteils die zugehörigen Steckbuchsen eingelagert. Es hat sich gezeigt, daß zwischen die beiden Steckerstifte und dementsprechend auch die Steckbuchsen jeweils der isolierende Werkstoff in Form einer Stufe ausgeführt sein muß, um der Gefahr von Kriechstrom-Nebenschlüssen zu begegnen. Dies führt zu einer entsprechend längeren Bauweise. Außerdem hat sich die Tatsache als nachteilig herausgestellt, daß beim Verbinden beider Gehäuseteile die zu kuppelnden Steckerstifte und Steckbuchsen nicht sichtbar sind, so daß es häufig zu einem Danebenstecken in den gummielastischen Körper und zu einem Verbiegen der Kontaktstifte kommt. Da überdies - bedingt durch die längere Bauweise - die Umschließungsfläche im Bereich der Muffe nicht mit ausreichender achsialer Erstreckung ausgeführt werden kann, läßt die Druckdichtigkeitssicherheit dieser vorbekannten Steckkontaktverbindung häufig zu wünschen übrig. Dies ist auch auf nicht ausreichend tiefes Einschieben des einen Gehäuseteils in den anderen aufgrund der großen aufzubringenden Steckkräfte zurückzuführen, da hierbei folglich die Ringwulste nicht ordnungsgemäß in den Ringnuten zu liegen kommen. Der mangelnde Eingriff der Wulste in die Nuten hat ferner zur Folge, daß keine ausreichende Sicherheit gegen mechanische Zugbeanspruchungen gewährleistet ist.

Der Erfindung liegt die Aufgabe zugrunde, die druckwasserdichte Steckkontaktverbindung der eingangs genannten Art so weiter auszubilden, daß trotz einer bequemeren Handhabung beim Kuppeln beider Verbindungsteile eine einwandfreie Abdichtung gewährleistet ist.

Die erfindungsgemäße Steckkontaktverbindung, bei der diese Aufgabe gelöst ist, zeichnet sich im wesentlichen dadurch aus, daß in dem einen Gehäuseteil mindestens eine zentrale Kontaktfederbuchse bzw. ein zentraler Steckerstift und eine diese bzw. diesen konzentrisch umgebende mittlere Kontaktbuchse druckdicht eingelagert sind, daß in dem anderen Gehäuseteil mindestens ein in die zentrale Kontaktfederbuchse einschiebbarer zentraler Steckerstift bzw. eine auf den zentralen Steckerstift aufschiebbare zentrale Kontaktfederbuchse sowie eine auf die mittlere Kontaktbuchse aufschiebbare äußere Kontaktbuchse druckdicht eingelagert sind und daß im einen Gehäuseteil die mittlere Kontaktbuchse mit Abstand umgebende Nuten zur Aufnahme von O-Ringen vorgesehen sind, die in gestecktem Verbindungszustand auf der zylindrischen Außenfläche der äußeren Kontaktbuchse des anderen Gehäuseteils aufliegt. Dabei sind für die Übertragung großer Ströme in gekuppeltem Zustand einwandfreie elektrische Verbindungen der miteinander in Berührung stehenden Kontakte dadurch gewährleistet, daß die zentrale Kontaktfederbuchse innenseitig oder der Steckerstift außenseitig sowie die äußere Kontaktbuchse an ihrer Innenseite oder die mittlere Kontaktbuchse an ihrer Außenseite jeweils mit einer Vielzahl von einen geringen Übergangswiderstand sicherstellenden Kontaktfedern bestückt sind. Trotz geringer Steckkräfte lassen sich große Ströme bei hohen Spannungen sicher übertragen, ohne wegen Undichtigkeiten das Eindringen von Feuchtigkeit befürchten zu müssen. Dabei sorgen die den Ringdichtungen der Muffe nachgeschalteten, an der Außenfläche der äußeren Kontaktbuchse angreifenden O-Ringe für eine einwandfreie Abdichtung auch unter extremen Bedingungen.

Als sehr vorteilhaft im Hinblick auf die Abdichtungssicherung hat es sich erwiesen, wenn die Nuten zur Aufnahme der O-Ringe an der Innenwand eines rohrförmigen metallischen Körpers ausgeformt sind, der mit der mittleren Kontaktbuchse einstückig ausgebildet ist. Die Position der O-Ringe in Bezug auf die Außenfläche der zwischen die Innenwand des rohrförmigen metallischen Körpers und die mittlere Kontaktbuchse tretende äußere Kontaktbuchse ist auf diese Weise weitgehend fixiert und damit die Druckdichtigkeitssicherheit erhöht. Dabei hat es sich als in baulicher Hinsicht sehr vorteilhaft erwiesen, wenn die metallische äußere Kontaktbuchse mit einem sie umschließenden Hülsenkörper aus Isolierstoff zu einer Einheit verbunden ist, deren zylindrische Außenfläche mit den O-Ringen zusammenwirkt.

Eine besonders zweckmäßige Ausführung der Steckkontaktverbindung wird in weiterer Ausgestaltung erzielt, wenn die zentrale Kontaktfederbuchse bzw. der zentrale Steckerstift und die diesen konzentrisch umgebende mittlere Kontaktbuchse in den die im wesentlichen zylindrische Mantelfläche umfassenden ersten Gehäuseteil und der zentrale Steckerstift bzw. die zentrale Kontaktfederbuchse und die äußere Kontaktbuchse in den die vorstehende Muffe aufweisenden zweiten Gehäuseteil eingelagert sind. Zur Begünstigung der Lagesicherung der äußeren Kontaktbuchse ist dabei der die metallische äußere Kontaktbuchse umschließende Hülsenkörper aus Isolierstoff mit einem angeformten, sich etwa achsparallel erstreckenden zylindrischen Ansatz versehen, der die Fixierung im gummielastischen Werkstoff des zugehörigen Gehäuseteils begünstigende Ringnuten aufweist.

Die mechanische und die elektrische Festigkeit werden dadurch weiter erhöht, daß die zentrale Kontaktfederbuchse und/oder der zentrale Steckerstift jeweils in einen Isolierstoffsockel eingebettet sind. Dabei ist es von Vorteil, wend der Isolierstoffsockel des zentralen Steckerstifts mit einer dessen Fixierung im gummielastischen Werkstoff des Gehäuseteils begünstigenden Umfangsausnehmung versehen ist.

Weitere Einzelheiten, Vorteile und Merkmale der Erfindung ergeben sich aus der folgenden Beschreibung und der Zeichnung, auf die bezüglich aller nicht im Text beschriebenen Einzelheiten ausdrücklich verwiesen wird, und zwar zeigen:
- Fig. 1: einen Axialschnitt durch das eine Steckkontaktgehäuseteil,
- Fig. 2: einen Axialschnitt durch das zugehörige andere Steckkontaktgehäuseteil,
- Fig. 3: einen Axialschnitt durch das eine Steckkontaktgehäuseteil gem. einer weiteren Ausführungsform und
- Fig. 4: einen Axialschnitt durch das zugehörige andere Steckkontaktgehäuseteil.

Wie aus der Zeichnung ersichtlich, umfaßt die veranschaulichte druckwasserdichte Steckkontaktverbindung jeweils ein Steckkontaktgehäuse mit zwei Gehäuseteilen 1 und 2 aus gummielastischem Werkstoff, z.B. seewasserfestem Elastomer bzw. Neopren. Diese Gehäuseteile 1 und 2 enthalten jeweils mit elektrischen Zuleitungen 3, 4 bzw. 5, 6 versehene Steckerstifte bzw. Steckbuchsen. Gemäß einer ersten Ausführungsform umfaßt das eine Gehäuseteil 2 einen zentralen Steckerstift 7 und eine diesen konzentrisch umgebende mittlere Kontaktbuchse 8. In das zugehörige andere Gehäuseteil 1 ist dann eine auf den zentralen Steckerstift 7 aufschiebbare zentrale Kontaktfederbuchse 9 sowie eine auf die mittlere Kontaktbuchse 8 aufschiebbare äußere Kontaktbuchse 10 druckdicht eingelagert. Der Steckerstift 7 ist mit der elektrischen Zuleitung 6, die Kontaktbuchse 8 mit der elektrischen Zuleitung 5, die zentrale Kontaktfederbuchse 9 mit der elektrischen Zuleitung 4 und die äußere Kontaktfederbuchse 10 mit der elektrischen Zuleitung 3 verbunden. Um eine geringe Steckkraft und einen geringen Übergangswiderstand zu gewährleisten, sind die zentrale Kontaktfederbuchse 9 auf nicht näher veranschaulichte Weise sowie auch die äußere Kontaktbuchse 10 mit einer Vielzahl von radial nach innen gewölbten Kontaktfedern 11 bestückt.

Die Fig. 3 und 4 zeigen, daß auch eine Zwitter-Ausführung mit Vorteil einsetzbar ist, bei der jedes Gehäuseteil jeweils nur eine Kontaktfederbuchse 1 bzw. Kontaktbuchse 10 mit Kontaktfedern 11 umfaßt. Im Gehäuseteil 1 ist somit der Steckerstift 7, mit geringem Abstand von einer vorragenden Isolierstoffhülle 7′ umschlossen, von der konzentrisch angeordneten äußeren Kontaktbuchse 10 umgeben, während im Gehäuseteil 2 konzentrisch zur mittleren Kontaktbuchse 8 die zentrale Kontaktfederbuchse 9 druckdicht gelagert ist. An ihrer Außenseite befindet sich ein schmaler Ringraum 9′, in den die Isolierstoffhülle 7′ in gestecktem Zustand der beiden Verbinderteile eingreift, um so für eine höhere Spannungsfestigkeit zu sorgen.

Der Zeichnung ist entnehmbar, daß Gehäuseteil 1 eine vorstehende Muffe 12 mit einer inneren Umschließungsfläche 13 umfaßt, mit der sie über eine zylindrische Mantelfläche 14 des anderen Gehäuseteils 2 schiebbar ist. Im Längsabstand voneinander sind Ringdichtungen vorgesehen, die durch Ringwulste 15, 16 an der Umschließungsfläche 13 sowie an diese angepaßte Ringnuten 17, 18 an der Mantelfläche 14 gebildet sind. Der äußere Ringwulst 16 ist im Querschnitt hakenförmig ausgebildet. Die zugehörige Ringnut 18 ist mit einer angepaßten Anschlagkante 19 versehen.

In der Zeichnung sind die Umschließungsfläche 13 und die Mantelfläche 14 zylindrisch dargestellt. Um das Einschieben beider Bereiche ineinander zu erleichtern, können sie auch leicht konisch geformt sein. Voraussetzung ist, daß die Ringwulste 15, 16 in gestecktem Zustand einwandfrei in die Ringnuten 17, 18 eingreifen und für einen ausreichenden mechanischen Halt der Verbindung sorgen.

Diese erwähnten Ringdichtungen bilden eine Grobabdichtung; dieser ist eine Feinabdichtung in Form von O-Ringen 20, 21 nachgeordnet, die in Nuten des einen Gehäuseteils 2 gelagert sind und in gestecktem Verbindungszustand auch der zylindrischen Außenfläche 22 der äußeren Kontaktbuchse 10 des anderen Gehäuseteils 1 aufliegen. Die Nuten zur Aufnahme der O-Ringe 20, 21 sind dabei an der Innenwand eines rohrförmigen metallischen Körpers 33 ausgeformt, der mit der mittleren Kontaktbuchse 8 einstückig ausgebildet ist. Die metallische äußere Kontaktbuchse 10 ist mit einem sie umschließenden Hülsenkörper 24 aus einem temperaturbeständigen isolierenden Kunststoff zu einer Einheit verbunden, deren zylindrische Außenfläche 22 mit den O-Ringen 20, 21 zusammenwirkt.

Der die metallische äußere Kontaktbuchse 10 umschließende Hülsenkörper 24 aus Isolierstoff ist mit einem angeformten, sich etwa achsparallel erstreckenden zylindrischen Ansatz 25 versehen, der die Fixierung im gummielastischen Werkstoff des zugehörigen Gehäuseteils 1 begünstigende Ringnuten 26, 27 aufweist. Die zentrale Kontaktfederbuchse 9 sowie der zentrale Steckerstift 7 sind jeweils in einen Isolierstoffsockel 28, 29 eingebettet. Der Isolierstoffsockel 29 des zentralen Steckerstiftes 7 ist mit einer dessen Fixierung im gummielastischen Werkstoff des Gehäuseteils 2 begünstigenden Umfangsausnehmung 30 versehen.

## Patentansprüche

1. Druckwasserdichte Steckkontaktverbindung mit einem mit elektrischen Zuleitungen (3 - 6) versehene Steckerstifte bzw. Steckbuchsen enthaltenden zweiteiligen Steckkontaktgehäuse (1, 2), von denen mindestens ein Gehäuseteil im wesentlichen aus gummielastischem Werkstoff besteht, mit einem eine äußere, im wesentlichen zylindrische Mantelfläche (14) aufweisenden ersten Gehäuseteil (2) und einem zweiten Gehäuseteil (1), das eine vorstehende Muffe (12) mit einer über die Mantelfläche (14) des ersten Gehäuseteils (2) schiebbaren inneren Umschließungsfläche (13) aufweist, sowie mit zwischen diesen beiden Flächen im Langsabstand zwischen sich vorgesehenen Ringdichtungen mit in Ringnuten (17, 18) eingreifenden Ringwulsten (15, 16), **dadurch gekennzeichnet,** daß in dem einem Gehäuseteil mindestens eine zentrale Kontaktfederbuchse (9) bzw. ein zentraler Steckerstift (7) und eine diese bzw. diesen konzentrisch umgebende mittlere Kontaktbuchse (8) druckdicht eingelagert sind, daß in dem anderen Gehäuseteil mindestens ein in die zentrale Kontaktfederbuchse (9) einschiebbarer zentraler Steckerstift (7) bzw. eine auf den zentralen Steckerstift aufschiebbare zentrale Kontaktfederbuchse (9) sowie eine auf die mittlere Kontaktbuchse (8) aufschiebbare äußere Kontaktbuches (10) druckdicht eingelagert sind und daß im einen Gehäuseteil die mittlere Kontaktbuchse (10) mit Abstand umgebende Nuten zur Aufnahme von O-Ringen (20, 21) vorgesehen sind, die in gestecktem Verbindungszustand auf der zylindrischen Außenfläche (22) der äußeren Kontaktbuchse (10) des anderen Gehäuseteils aufliegt.

2. Steckkontaktverbindung nach Anspruch 1, **dadurch gekennzeichnet,** daß die Nuten zur Aufnahme der O-Ringe (20, 21) an der Innenwand eines rohrförmigen metallischen Körpers (23) ausgeformt sind, der mit der mittleren Kontaktbuchse (8) einstückig ausgebildet ist.

3. Steckkontaktverbindung nach Anspruch 1, **dadurch gekennzeichnet,** daß die metallische äußere Kontaktbuchse (10) mit einem sie umschließenden Hülsenkörper (24) aus Isolierstoff zu einer Einheit verbunden ist, deren zylindrische Außenfläche (22) mit den O-Ringen (20, 21) zusammenwirkt.

4. Steckkontaktverbindung nach einem der Ansprüche 1 bis 3, **dadurch gekennzeichnet,** daß die zentrale Kontaktfederbuchse (9) bzw. der zentrale Steckerstift (7) und die diesen konzentrisch umgebende mittlere Kontaktbuchse (8) in den die im wesentlichen zylindrische Mantelfläche (14) umfassenden ersten Gehäuseteil (2) und der zentrale Steckerstift (7) bzw. die zentrale Kontaktfederbuchse (9) und die äußere Kontaktbuchse (8) in den die vorstehende Muffe (12) aufweisenden zweiten Gehäuseteil (1) eingelagert sind.

5. Steckkontaktverbindung nach Anspruch 3 und 4, **dadurch gekennzeichnet,** daß der die metallische äußere Kontaktbuchse (10) umschließende Hülsenkörper (24) aus Isolierstoff mit einem angeformten, sich etwa achsparallel erstreckenden zylindrischen Ansatz (25) versehen ist, der die Fixierung im gummielastischen Werkstoff des zugehörigen Gehäuseteils (1) begünstigende Ringnuten (26, 27) aufweist.

6. Steckkontaktverbindung nach einem der Ansprüche 1 bis 5, **dadurch gekennzeichnet,** daß die zentrale Kontaktfederbuchse (9) und/oder der zentrale Stekkerstift (7) jeweils in einen Isolierstoffsockel (28, 29) eingebettet sind.

7. Steckkontaktverbindung nach Anspruch 6, **dadurch gekennzeichnet,** daß der Isolierstoffsockel (29) des zentralen Steckerstifs (7) mit einer dessen Fixierung im gummielastischen Werkstoff des Gehäuseteils (2) begünstigenden Umfangsausnehmung (30) versehen ist.

8. Steckkontaktverbindung nach einem der Ansprüche 1 bis 7, **dadurch gekennzeichnet,** daß die zwischen der Mantelfläche (14) des ersten Gehäuseteils (2) und der inneren Umschließungsfläche (13) der Muffe (12) des zweiten Gehäuseteils (1) vorgesehene Ringdichtung durch zwei Ringwulste (15, 16) an der Umschließungsfläche (13) sowie zwei Ringnuten (17, 18) an der Mantelfläche (14) gebildet sind.

9. Steckkontaktverbindung nach Anspruch 8, **dadurch gekennzeichnet,** daß der äußere Ringwulst (16) im Querschnitt hakenförmig ausgebildet ist und die zugehörige Ringnut (18) mit einer angepaßten Anschlagkante (19) versehen ist.

## Claims

1. Water-tight plug contact connection with a two-part plug contact casing (1, 2) provided with electric supply cables (3 - 6) and containing plug pins or plug sockets, at least one casing section of which being essentially composed of elastic material, with an outer first casing section (2) provided with a substantially cylindrical surface (14) and a second casing section (1) having a protruding sleeve (12) with an inner enveloping surface (13), which is slidable over said surface (14) of said first casing section (2), and with ring seals provided between these two surfaces in the longitudinal spacing between them having annular rings (15, 16) engaging in ring grooves (17, 18), characterised in that in one casing section, at least one central contact spring socket (9) or a central plug pin (7) and a central contact socket (8) surrounding it concentrically are mounted so as to be pressure-tight; that in the other casing section, at least one central plug pin (7), which may be inserted into said central contact spring socket (9), or a central contact spring socket (9), which may slide onto the central plug pin, and an outer contact socket (10), which may slide onto said central contact socket (8), are mounted so as to be pressure-tight; and that in one casing section, grooves surrounding said central contact socket (8) with a space between are provided to accommodate O-rings (20, 21), said O-rings (20, 21) lying on the cylindrical outer surface (22) of said outer contact socket (10) of the other casing section in the case of a plug connection.

2. Plug contact connection according to Claim 1, characterised in that the grooves for accommodating the O-rings (20, 21) are formed on the inner wall of a tubular metal body (23), which forms an integral part with the central contact socket (8).

3. Plug contact connection according to Claim 1, characterised in that the metal outer contact socket (10) is connected to a sleeve member (24) made of insulating material enveloping it to form a unit, the cylindrical outer surface (22) of which interacts with the O-rings (20, 21).

4. Plug contact connection according to one of Claims 1 to 3, characterised in that the central contact spring socket (9) or the central plug pin (7) and the central contact socket (8) surrounding these concentrically are mounted in said first casing section (2) provided with the substantially cylindrical surface (14), and said central plug pin (7) or said central contact spring socket (9) and the outer contact socket (10) are mounted in the second casing section (1) provided with the protruding sleeve (12).

5. Plug contact connection according to Claims 3 and 4, characterised in that the sleeve body (24) of insulating material enveloping the metal outer contact socket (10) is provided with a formed cylindrical attachment (25) extending approximately parallel to the axis, which has ring grooves (26, 27) to permit fixture in the elastic material of the corresponding casing section (1).

6. Plug contact connection according to one of Claims 1 to 5, characterised in that the central contact spring socket (9) and/or the central plug pin (7) are each embedded in an insulating base (28, 29).

7. Plug contact connection according to Claim 6, characterised in that the insulating base (29) of the central plug pin (7) is provided with a peripheral groove (30) to permit its fixture in the elastic material of the casing section (2).

8. Plug contact connection according to one of Claims 1 to 7, characterised in that the ring seal provided between the surface (14) of the first casing section (2) and the inner enveloping surface (13) of the sleeve (12) of the second casing section (1) is formed by two annular rings (15, 16) on said enveloping surface (13) and two ring grooves (17, 18) on said surface (14).

9. Plug contact connection according to Claim 8, characterised in that the outer annular ring (16) has a hook-shaped cross-section and the corresponding ring groove (18) is provided with an adapted abutment edge (19).

## Revendications

1. Connecteur à contacts à enfichage, étanche à l'eau sous pression, comportant un boîtier de contacts à enfichage (1,2), qui est formé de deux éléments et contient des fiches et des douilles d'enfichage, qui sont pourvues de conducteurs d'alimentation électrique (3-6) et dont au moins une partie est constituée essentiellement par un matériau présentant l'élasticité du caoutchouc, et comportant une première partie extérieure de boîtier (2) possédant une surface enveloppe sensiblement cylindrique (14), et une seconde partie de boîtier (1), qui possède un manchon saillant (12) comportant une surface intérieure enveloppante (13) pouvant être emmanchée par-dessus la surface enveloppe (14) de la première partie (2) du boîtier, ainsi que des garnitures d'étanchéité annulaires prévues entre ces deux surfaces dans l'espace longitudinal existant entre ces dernières et comportant des bourrelets annulaires (15,16) s'engageant dans des gorges annulaires (17,18), caractérisé en ce qu'une douille centrale formant ressort de contact (9) ou une fiche centrale (7) et une douille centrale de contact (8) entourant concentriquement la douille formant ressort de contact ou la fiche, est insérée d'une manière étanche à la pression dans une partie du boîtier, qu'au moins une fiche centrale (7) apte à être insérée dans la douille centrale formant ressort de contact (9), ou une douille centrale formant ressort de contact (9), pouvant être emmanchée sur la fiche centrale, ainsi qu'une douille extérieure de contact (10), pouvant être emmanchée sur la douille centrale de contact (8), est insérée d'une manière étanche à la pression dans l'autre partie du boîtier, et que dans une partie du boîtier, il est prévu des gorges qui entourent à distance la douille centrale de contact (8) et servent à loger des joints toriques (20, 21), qui, dans l'état enfiché de connexion, s'appliquent contre la surface extérieure cylindrique (22) de la douille extérieure de contact (10) de l'autre partie du boîtier.

2. Connecteur à contacts à enfichage selon la revendication 1, caractérisé en ce que les gorges destinées à loger les joints toriques (20,21) sont ménagées dans la paroi intérieure d'un corps métallique tubulaire (23), qui est réalisé d'un seul tenant avec la douille centrale de contact (8).

3. Connecteur à contacts à enfichage selon la revendication 1, caractérisé en ce que la douille métallique extérieure de contact (10) est raccordée à un corps de douille enveloppant (24) en matériau isolant, pour former une unité, dont la surface extérieure cylindrique (22) coopère avec les joints toriques (20,21).

4. Connecteur à contacts à enfichage selon l'une des revendications 1 à 3, caractérisé en ce que la douille centrale formant ressort de contact (9) ou la fiche centrale (7) et la douille centrale de contact (8), qui entoure concentriquement la douille formant ressort de contact ou la fiche, est insérée dans la première partie (2) du boîtier, qui entoure la surface enveloppe sensiblement cylindrique (14), et que la fiche centrale (7) ou la douille centrale formant ressort de contact (9) et la douille extérieure de contact (10) est insérée dans la seconde partie (1) du boîtier, qui comporte le manchon saillant (12).

5. Connecteur à contacts à enfichage selon les revendications 3 et 4, caractérisé en ce que le corps de douille (24), qui entoure la douille de contact métallique extérieure (10) et est réalisé en un matériau isolant, est pourvu d'un appendice saillant cylindrique façonné (25), qui est approximativement parallèle à l'axe et possède des gorges annulaires (26,27), qui favorisent la fixation dans le matériau, qui présente l'élasticité du caoutchouc, de la partie associée (1) du boîtier.

6. Connecteur à contacts à enfichage selon l'une des revendications 1 à 5, caractérisé en ce que la douille centrale formant ressort de contact (9) et/ou la fiche centrale (7) est enchâssée respectivement dans un culot en matériau isolant (28,29).

7. Connecteur à contacts à enfichage selon la revendication 6, caractérisé en ce que le culot en matériau isolant (29) de la fiche centrale (7) est pourvu d'un évidement circonférentiel (30) qui favorise sa fixation dans le matériau, qui présente l'élasticité du caoutchouc, de la partie (2) du boîtier.

8. Connecteur à contacts à enfichage selon l'une des revendications 1 à 7, caractérisé en ce que la garniture d'étanchéité, qui est prévue entre la surface enveloppe (14) de la première partie (2) du boîtier et la surface intérieure enveloppante (13) du manchon (12) de la seconde partie (1) du boîtier, est formée par deux bourrelets annulaires (15,16) situés sur la surface enveloppante (13) ainsi que par deux gorges annulaires (17,18) ménagées dans la surface enveloppe (14).

9. Connecteur à contacts à enfichage selon la revendication 8, caractérisé en ce que le bourrelet annulaire extérieur (16) possède une forme de crochet en coupe transversale et que la gorge annulaire associée (18) possède une arête de butée adaptée (19).
